# EUROPÄISCHE PATENTSCHRIFT

(11) **EP 0 668 161 B1**
(45) Veröffentlichungstag und Bekanntmachung des Hinweises auf die Patenterteilung: **10.06.1998**
(21) Anmeldenummer: 95810076.0
(22) Anmeldetag: 06.02.1995
(51) Int. Cl.: B41F 21/10, B41F 11/02

(54) **Vorrichtung zur Uebergabe einzelner Bögen an den Druckzylinder einer Bogenrotationsdruckmaschine**
Device for transferring individual sheets to the printing cylinder of a rotary sheet printing press
Dispositif pour le transfert de feuilles individuelles sur le cylindre imprimeur d'une machine d'impression rotative de feuilles

(30) Priorität: 17.02.1994 CH 476/94
(43) Veröffentlichungstag der Anmeldung: 23.08.1995
(73) Patentinhaber: DE LA RUE GIORI S.A., 1003 Lausanne (CH)
(72) Erfinder: Germann, Albrecht Joseph, D-97082 Würzburg (DE)
(74) Vertreter: Jörchel, Dietrich R.A.

(56) Entgegenhaltungen:
- EP-A- 0 467 832
- DE-A- 2 325 845
- GB-A- 339 275

## Beschreibung

Die Erfindung bezieht sich auf eine Vorrichtung zur Uebergabe einzelner Bögen an den Druckzylinder einer Bogenrotationsdruckmaschine gemäss dem Oberbegriff des Patentanspruchs 1.

Eine derartige Vorrichtung ist durch die EP-A-0 467 832 der gleichen Anmelderin bekannt geworden. Diese Vorrichtung erlaubt es, dass die Lage eines Bogens bei der Uebergabe an den Druckzylinder stets automatisch an die Lage der sie bedruckenden, auf dem Plattenzylinder befestigten Druckplatte registerhaltig angepasst wird. Dadurch entfällt die Notwendigkeit, die Druckplatten selber bei ihrem Aufspannen auf den Plattenzylinder in exakt gleichen Winkelabständen justieren zu müssen, was mühsam und zeitraubend ist. Abweichungen von der eigentlichen exakten Befestigungsstellung der Druckplatten werden bei der erwähnten Vorrichtung durch die automatische Justierung der Bögen auf dem Uebergabezylinder korrigiert.

Den konventionellen Bogenübergabevorrichtungen war gemeinsam, dass die ankommenden Bögen exakt im gleichen Rhythmus auf den Druckzylinder übertragen werden, wobei die Uebergabestelle des Uebergabezylinders, an der die Bogenvorderkante von den Greifern des Druckzylinders übernommen wird, immer dieselbe ist. Um zu erreichen, dass bei der Bedruckung der Bögen der Abstand zwischen Bogenvorderkante und Druckanfang, also der freie Bogenvorderrand, stets gleich breit wird, musste bei der Befestigung der Druckplatten auf dem Plattenzylinder sorgfältig darauf geachtet werden, dass alle Druckplatten exakt im gleichen Abstand angebracht wurden, das heisst bei einem Plattenzylinder mit zwei, drei bzw. vier Druckplatten einen exakten Winkelabstand von 180°, von 120° bzw. von 90° haben mussten. Die Bedingung, dass alle bedruckten Bögen einen gleich grossen Vorderrand haben müssen, ist vor allem beim Wertscheindruck, insbesondere beim Banknotendruck, ausserordentlich wichtig, bei welchem die Bögen eine Anzahl von in Reihen und Spalten angeordneten Wertscheindrucken aufweisen und anschliessend in einzelne Wertscheine zerschnitten werden. Unterschiedliche Breiten der Bogenvorderränder, deren Vorderkante beim Schneiden als Bezugskante dient, haben daher fehlerhafte Zentrierungen der Wertscheine und damit Ausschuss zur Folge.

Durch die eingangs beschriebene bekannte Vorrichtung nach der EP-A-0 467 832 kann jedoch nur eine Korrektur der Bogenposition in der einen oder anderen Umfangsrichtung vorgenommen werden, der Bogen kann jedoch nicht gegebenenfalls etwas schräg zur Umfangsrichtung eingestellt werden, wenn eine entsprechend schräge Befestigungsstellung der Druckplatte auf dem Plattenzylinder das erfordern würde. Das bedeutet, dass es bei der Befestigung der Druckplatten auf dem Plattenzylinder zwar nicht auf exakt gleiche Winkelabstände ankommt, wohl aber auf eine exakte achsenparallele Justierung der Druckplatten, deren Vorderkanten genau parallel zur Achse des Plattenzylinders ausgerichtet werden müssen.

Die Beschränkung der Justiermöglichkeiten bei der bekannten Vorrichtung auf eine Parallel-Verschiebung der Bögen in Umfangsrichtung beruht darauf, dass der Uebergabezylinder eine relativ zu seiner Welle in Umfangsrichtung verstellbare Trommel aufweist, auf welcher der Bogen anliegt, so dass eine Drehung des Bogens schräg zur Umfangsrichtung mit dieser Vorrichtung nicht möglich ist.

Durch die GB-A-339275 ist bereits eine Registerkorrekturvorrichtung bekannt, mit der Bögen bei der Uebergabe von einem Zylinder zu einem anderen Zylinder, beispielsweise von einem Druckzylinder auf einen Uebergabezylinder schräg verstellbar sind. Hierzu sind die Bogengreifer auf einer beweglich am Uebergabezylinder gelagerten Stellplatte montiert, und an jedem Ende dieser Stellplatte greift eine individuell steuerbare Stelleinrichtung an, die bei jeder Umdrehung des Uebergabezylinders das betreffende Ende der Stellplatte um einen vorgebbaren Betrag in Umfangsrichtung des Uebergabezylinders relativ zu diesem verschiebt. Damit ist auch eine Verstellung des Bogens schräg zur Umfangsrichtung möglich. Diese bekannte Vorrichtung arbeitet an jedem Ende der Stellplatte mit einem Paar von zusammenwirkenden Zahnsegmenten, von denen das eine Zahnsegment, mittels Justierschrauben in Umfangsrichtung verstellbar, am Druckzylinder und das andere Zahnsegment an der auf dem Uebergabezylinder angebrachten Stellplatte montiert ist. Jedesmal, wenn bei der Drehung der Zylinder die beiden Zahnsegmente eines Paares miteinander in Eingriff gelangen, wird gemäss der Einstellung des Zahnsegments am Druckzylinder mittels des anderen Zahnsegments das betreffende Ende der Stellplatte in Umfangsrichtung verschoben. Sobald die beiden Zahnsegmente eines Paares ausser Eingriff gelangen, nimmt die Stellplatte am Uebergabezylinder unter der Wirkung einer Rückstellfeder wieder ihre durch einen Anschlag definierte Ruhestellung ein. Die Teile dieser bekannten Vorrichtung müssen also teilweise am Uebergabezylinder und teilweise am Druckzylinder montiert werden und beim Betrieb der Zylinder zusammenwirken.

Der vorliegenden Erfindung liegt die Aufgabe zugrunde, die im Oberbegriff des Patentanspruchs 1 beschriebene bekannte Vorrichtung, bei welcher sämtliche Teile am Uebergabezylinder montiert sind oder mit diesem zusammenwirken, so zu verbessern, dass sie - wie die bekannte Vorrichtung nach der GB-A-339275 - ebenfalls eine Verstellung eines Bogens etwas schräg zur Umfangsrichtung ermöglicht, um damit einer möglichen Schrägstellung der auf dem Plattenzylinder befestigten Druckplatten Rechnung tragen zu können. Ausserdem soll der Aufbau der Vorrichtung vereinfacht werden.

Diese Aufgabe wird erfindungsgemäss durch die im Kennzeichen des Patentanspruchs 1 angegebenen Merkmale gelöst.

Indem während jeder Umdrehung des Uebergabezylinders jedes der beiden Ende der beweglich gelagerten Stellplatte individuell um einen vorgebbaren Betrag verstellbar ist, wird auf einfache Weise nicht nur eine Verschiebung eines Bogens in Umfangsrichtung, sondern auch eine Drehung in eine Schräglage ermöglicht, wenn nämlich die beiden Enden der Stellplatte um unterschiedliche Beträge verstellt werden. Dabei braucht lediglich die beweglich montierte Stellplatte mit den Bogengreifern und nicht, wie bei der bekannten Vorrichtung, eine ganze Trommel relativ zur Zylinderwelle verstellt zu werden.

Eine bevorzugte Ausführungsform ist in den Ansprüchen 2 und 3 beschrieben.

Weitere zweckmässige Ausgestaltungen, insbesondere eine bevorzugte Ausbildung der die beiden Stelleinrichtungen betätigenden Steuereinrichtungen, ergeben sich aus den übrigen abhängigen Ansprüchen.

Die Erfindung wird anhand der Zeichnungen an einem Ausführungsbeispiel näher erläutert. Es zeigen :
Figur 1 die Anordnung des Uebergabezylinders am Druckzylinder einer Druckmaschine in der Bogenübernahmestellung und
Figur 2 in der Bogenübergabestellung, wobei alle Einzelheiten des Uebergabezylinders und die Stelleinrichtungen fortgelassen wurden,
Figur 3 eine schematische Darstellung der Anordnung nach Figur 1 in verkleinertem Masstab zusammen mit dem Plattenzylinder, der mit dem Druckzylinder zusammenwirkt,
Figur 4 eine schematische Darstellung des im Axialschnitt gezeigten Uebergabezylinders, der Stelleinrichtungen und der Steuervorrichtungen, und
Figur 5 eine schematische Darstellung in Richtung des Pfeils F nach Figur 4 und zwar in der Nullstellung und, strichpunktiert, in der maximal ausgelenkten Stellung des einen Stellgliedes, wobei zur besseren Verdeutlichung der Stelleinrichtung der Uebergabezylinder grösser als in Figur 4 gezeichnet wurde.

Nach den Figuren 1 bis 3 ist der Uebergabezylinder 2 der Vorrichtung zwischen einer Zuführungswalze S und dem Druckzylinder D einer Rotationsdruckmaschine, insbesondere einer Stichtiefdruckmaschine, angeordnet, deren Plattenzylinder P (Figur 3) in bekannter Weise mit dem Druckzylinder D zusammenwirkt. Die Drehrichtungen aller Zylinder sind in den Figuren 1 bis 3 durch Pfeile angedeutet.

Der Plattenzylinder P hat wenigstens zwei Druckplatten, allgemein N Druckplatten, wobei N grösser als 1 ist. Im betrachteten Beispiel hat der Plattenzylinder P vier Druckplatten, die im Winkelabstand von ungefähr 90° montiert sind, also nicht notwendigerweise auf den Bruchteil eines Millimeters genau im 90°-Abstand justiert sein müssen, und die auch Abweichungen von der Achsenparallelität aufweisen können. In Figur 3 sind die vier Drucksegmente des Druckzylinders D und des Plattenzylinders P angedeutet.

Die Bögen B werden von der Zuführungswalze S einzeln nacheinander über einen nur schematisch angedeuteten Anlagetisch T bewegt und auf den Uebergabezylinder 2 gegeben, wobei jeder ankommende Bogen gegen den Vorderanschlag 4a der am Uebergabezylinder 2 angelenkten Bogengreifer 4 befördert und von diesen bis zur Uebergabe an den Druckzylinder D mitgenommen wird. Bei der Zuführungswalze S kann es sich insbesondere um eine bekannte, mit ungleichförmiger Geschwindigkeit angetriebene Saugwalze handeln. In der Darstellung nach Figur 1 wird ein ankommender Bogen B gerade von den Bogengreifern 4 übernommen, und in der Darstellung nach Figur 2 wird die Vorderkante des Bogens B vom Uebergabezylinder 2 an die Bogengreifer G2 des Druckzylinders D übergeben.

Der Uebergabezylinder 2 führt bei einer vollen Umdrehung des Plattenzylinders N Umdrehungen aus, im betrachteten Beispiel also vier Umdrehungen, und hat einen Durchmesser, der 1/N des Durchmessers des Plattenzylinders P, im betrachteten Beispiel also ein Viertel dieses Durchmessers, beträgt. Bei jeder Umdrehung befördert der Uebergabezylinder 2 einen Bogen.

Im betrachteten Beispiel sind der Druckzylinder D und der Plattenzylinder P gleich gross, und der Druckzylinder D hat, da vier Druckplatten vorhanden sind, vier mit Gummitüchern bespannte Drucksegmente und vor jedem Gummituch Bogengreifer, von denen in Figur 1 die Greifer G1 und in Figur 2 die Greifer G2 zu sehen sind.

Im Bereich der Zuführungswalze S ist gewöhnlich noch eine bekannte, hier nicht dargestellte Vordermarke vorgesehen, die zum Ausrichten eines ankommenden Bogens B dient und anschliessend nach unten verschwenkt wird, damit dieser Bogen auf den Uebergabezylinder 2 befördert werden kann.

Nach den Figuren 4 und 5, auf denen Zuführungswalze S, Anlagetisch T und Druckzylinder D nicht dargestellt sind, ist der Uebergabezylinder 2 mit seiner Welle 1 drehbar im Maschinengestell 30 gelagert und wird durch ein auf dieser Welle 1 befestigtes Zahnrad 32, das in das Druckzylinder-Zahnrad eingreift, vom Druckzylinder mit gleichförmiger Geschwindigkeit angetrieben. Dabei führt also der Uebergabezylinder 2 vier Umdrehungen aus, wenn der Plattenzylinder P eine volle Umdrehung macht. Da der Druckzylinder D denselben Durchmesser wie der Plattenzylinder P hat, wie es gewöhnlich der Fall ist, entspricht das natürlich einer Umdrehung des Druckzylinders D. Prinzipiell kann jedoch der Druckzylinder auch einen anderen Durchmesser als der Plattenzylinder haben, insbesondere einen kleineren Durchmesser, wobei der Druckzylinder beispielsweise genau so gross sein kann wie der Uebergabezylinder.

Die Bogengreifer 4, die mit einer Greifer- bzw. Bogenauflage 4' zusammenwirken, sind zur jeweiligen Justierung der Lage der ankommenden Bögen verstellbar auf dem Uebergabezylinder 2 angeordnet. Zu diesem Zwecke sind die Bogengreifer 4 auf einer Stellplatte 3 montiert, welche in den beiden Seitenwänden 5 und 6 des Uebergabezylinders 2 beweglich gelagert ist. Die Stellplatte 3 hat dazu an ihren beiden Enden Führungsansätze 3a und 3b, welche in Führungsschlitze 5b bzw 6b der Seitenwände 5 und 6 eingreifen. An diesen Seitenwänden 5 und 6 sind Rollenhebel 9 und 10 angelenkt, welche in Lagern 5a bzw. 6a dieser Seitenwände um parallel zur Welle 1 liegende Achsen schwenkbar sind. Diese Rollenhebel sind an ihren, in den Uebergabezylinder 2 hineinragenden Enden mit Mitnehmern 11 bzw. 12 und an ihren anderen Enden mit Laufrollen 13 bzw. 14 versehen.

Die Mitnehmer 11 und 12 greifen zwischen je zwei an der Stellplatte 3 befestigte Anschlagsteile 7 bzw. 8 ein, die im wesentlichen parallel zur Welle 1 verlaufen und in Umfangsrichtung des Uebergabezylinders 2 einander gegenüberliegen. Diese Anschlagsteile 7 und 8 dienen als spielfreie Führung für die Mitnehmer 11 bzw. 12. Die Laufrollen 13 und 14 greifen in je eine ringförmige Führungsbahn 15c bzw. 16c ein, welche durch zwei zueinander konzentrische Ringvorsprünge 15a, 15b bzw. 16a, 16b eines ringförmigen Stellglieds 15 bzw. 16 auf der einen bzw. auf der anderen Seite gebildet wird und die Welle 1 umgibt. Die beiden Stellglieder 15 und 16 sind um je einen oberhalb der Welle 1 am Vorrichtungsgestell 30 befestigten Zapfen 17 bzw. 18 schwenkbar aufgehängt, so dass sie um eine parallel zur Welle 1 liegende Achse gekippt werden können. Die Anordnung ist so getroffen, dass die Laufrollen 13 und 14 bei Drehung des Uebergabezylinders 2 in den ringförmigen Führungsbahnen 15c und 16c spielfrei abrollen können.

Mit Hilfe der nachstehend beschriebenen Steuereinrichtungen können die Stellglieder 15 und 16 individuell um die Zapfen 17 und 18 in einer senkrecht zur Welle 1 orientierten Ebene geschwenkt werden, wodurch, wie nachstehend erläutert, die Stellplatte 3 mit ihren Bogengreifern 4 relativ zum Körper des Uebergabezylinders 2 parallel zur Umfangsrichtung desselben oder auch in eine schräg zur Umfangsrichtung orientierte Lage verstellt werden kann.

Jedes der Stellglieder 15 und 16 hat eine eigene Steuereinrichtung. Beide Steuereinrichtungen sind gleich aufgebaut und haben je einen Hebelarm 19 bzw. 20, welcher an dem dem Zapfen 17 bzw. 18 abgewandten Bereich des Stellgliedes 15 bzw. 16 befestigt ist. Am Hebelarm 19 sind, wie Figur 4 zeigt, so viele individuell einstellbare Anschläge 19a bis 19d befestigt, wie Druckplatten auf dem Plattenzylinder vorgesehen sind, im betrachteten Beispiel also vier einstellbare Anschläge. Am Hebelarm 20 sind entsprechend die individuell einstellbaren Anschläge 20a bis 20d vorgesehen.

In Figur 4 sind die Hebelarme 19 und 20 mit ihren Anschlägen, der Anschaulichkeit wegen, gegenüber ihrer tatsächlichen Lage, die in Figur 5 gezeigt ist, um 90° nach unten gedreht dargestellt. Diese Anschläge 19a bis 19d bzw. 20a bis 20d liegen nebeneinander und können mit je einem Steuerexzenter in Form einer Nocke 24a bis 24d bzw. 25a bis 25d zusammenwirken. Alle Nocken sitzen auf der drehbar im Vorrichtungsgestell 30 gelagerten Welle 23 und haben die Form von Segmenten, die sich jeweils über einen Winkel von ungefähr 360°/N, also im betrachteten Beispiel über ungefähr 90°, erstrecken. Der Winkelabstand benachbarter Nocken beträgt 360°/N, im betrachteten Beispiel also 90°, so dass während einer Viertelumdrehung der Welle 23 beispielsweise die Nocke 24a bzw. 25a auf den Anschlag 19a bzw. 20a einwirken kann, während die anderen Nocken 24b bis 24d bzw. 25b bis 25d unwirksam sind; bei der folgenden Vierteldrehung der Welle 23 kann dann die Nocke 24b bzw. 25b auf den Anschlag 19b bzw. 20b einwirken, während die anderen Nocken wirkungslos sind, usw.

Die Anordnung ist so getroffen, dass während einer vollen Umdrehung des Uebergabezylinders 2 die Welle 23 mit den Nocken eine Viertelumdrehung ausführt. Zu diesem Zwecke ist am einen Ende der Welle 23 ein Zahnrad 27 befestigt, dessen Durchmesser vier Mal so gross wie ein Zahnrad 31 auf der Welle 1 ist und mittels eines Zahnriemens 26 von diesem Zahnrad 31 angetrieben wird. Allgemein führt die Welle 23 mit den Nocken bei einer vollen Umdrehung des Uebergabezylinders 1/N Umdrehungen aus.

Der Hebelarm 19 mit seinen Anschlägen 19a bis 19d wird, wie Figur 5 zeigt, durch eine am Hebelende befestigte Zugfeder 21, deren anderes Ende am Gestell 30 befestigt ist, in Richtung auf die Nocken 24a bis 24d bzw. in Richtung auf einen festen Anschlag 22 gezogen, der am Gestell 30 angebracht ist. In der in Figur 5 mit ausgezogenen Linien dargestellten Stellung liegt der Hebelarm 19 unter der Wirkung der Feder 21 am festen Anschlag 22 an, da alle einstellbaren Anschläge 19a bis 19d eine Stellung einnehmen, die hinreichend weit von den Nocken 24a bis 24d entfernt ist. Diese Stellung des Hebelarms 19 mit dem Stellglied 15 wird als Nullstellung bezeichnet, in welcher die ringförmige Führungsbahn 15c konzentrisch zur Achse 1 des Uebergabezylinders 2 liegt.

In der in Figur 5 strichpunktiert dargestellten Stellung der Vorrichtung nimmt der Anschlag 19a die Stellung 19a' ein. In dieser Stellung ist er so weit in Richtung auf die ihm zugeordnete Nocke 24a verstellt, dass diese Nocke beim Durchlaufen ihrer wirksamen Stellung gegen diesen Anschlag stösst und ihn so weit zurückdrückt, dass der Hebelarm 19 mit seinem Stellglied 15 gegenüber der Nullstellung um den Zapfen 17 im Uhrzeigersinne, entgegen der Wirkung der Feder 21, verschwenkt ist. Diese strichpunktierte Stellung soll die maximale Auslenkung darstellen.

Die vorstehende Beschreibung gilt in gleicher Weise für die Anordnung und Funktion des anderen Stellglieds 16 mit seinem Hebelarm 20, für den eine entsprechende Zugfeder und ein entsprechender fester Anschlag vorgesehen sind, sowie für das Zusammenwirken der Anschläge 20a bis 20d mit den Nocken 25a bis 25d. Da die Steuerung der beiden Stellglieder 15 und 16 voneinander unabhängig ist, kann das eine Stellglied seine Nullstellung einnehmen, während das andere Stellglied mehr oder weniger aus seiner Nullstellung verschwenkt ist.

Bei jeder vollen Umdrehung des Uebergabezylinders 2 werden die Stellglieder 15 und 16 individuell nach einem vorgegebenen Programm, welches durch die individuelle Einstellung der verstellbaren Anschläge 19a bis 19d sowie 20a bis 20d definiert ist, entweder in ihrer Nullstellung belassen oder aber um den festen Zapfen 17 bzw. 18 verstellt, je nachdem ob eine Nocke 24a bis 24d bzw. 25a bis 25d beim Passieren ihrer wirksamen Stellung den zugeordneten einstellbaren Anschlag 19a bis 19d bzw. 20a bis 20d um einen mehr oder weniger grossen Betrag zurückstösst oder nicht.

Wesentlich ist die Stellung der Stellplatte 3 in demjenigen Augenblick, in welchem die Vorderkante eines auf dem Uebergabezylinder 2 befindlichen Bogens unter Oeffnung der Bogengreifer 4 an die Bogengreifer des Druckzylinders D übergeben wird, wie in Figur 2 dargestellt. Die Lage des Bogens zu diesem Zeitpunkt bestimmt die spätere registerhaltige Anpassung dieses Bogens an die betreffende Druckplatte des Plattenzylinders. Es sei im folgenden angenommen, dass es sich bei den beiden in Figur 5 dargestellten Stellungen um diese Stellungen bei der Bogenübergabe handelt.

Die Nullstellung wird so gewählt, dass eine allfällige Korrektur der Position des Bogens nur in der einen Umfangsrichtung zu erfolgen braucht. Die maximal mögliche Auslenkung wird der Grösse der Toleranz der Plattenbefestigung, das heisst der erfahrungsgemäss maximalen Ungenauigkeit bei der Befestigung der Platten auf dem Plattenzylinder, angepasst.

In derjenigen Stellung des Uebergabezylinders, in welcher seine Bogengreifer 4 einen ankommenden Bogen übernehmen, befinden sich die Stellglieder 15 und 16 und damit diese Bogengreifer stets in der Nullstellung. Ist keine Korrektur der Bogenposition erforderlich, ist der betreffende Anschlag so eingestellt, dass er von der betreffenden Nocke nicht berührt wird. Daher nehmen bei der Uebergabe eines Bogens vom Uebergabezylinder 2 zum Druckzylinder D beide Stellglieder 15 und 16 unverändert ihre Ruhestellung ein, wie in Figur 5 in ausgezogenen Linien für den Hebelarm 19 mit dem Stellglied 15 gezeigt, und die Führungsbahnen 15c und 16c liegen konzentrisch zur Zylinderachse 1. Daher erfolgt keine Verschiebung der Stellplatte 3 mit den Bogengreifern 4, und der Bogen erfährt auf dem Uebergabezylinder 2 keinerlei Verschiebung.

Es sei angenommen, dass der folgende Bogen zwecks Lagekorrektur in eine zur Umfangsrichtung schräge Position verschoben werden muss, und zwar in die maximale Schräglage. Zu diesem Zwecke ist der folgende verstellbare Anschlag 19b um den maximal möglichen Betrag in Richtung auf die Nocken verschoben, wie das für die Stellung 19a' des Anschlag 19a in Figur 5 strichpunktiert dargestellt ist. Nachdem der Uebergabezylinder 2 eine volle Umdrehung und daher die Nockenwelle 23 eine Viertelumdrehung ausgeführt hat, nimmt die folgende Nocke 24b ihre Arbeitsstellung ein und bewirkt durch Zurückstossen des Anschlags 19b eine maximale Auslenkung des Hebelarms 19 mit dem Stellglied 15. Das andere Stellglied 16 bleibt, wie angenommen werden soll, in seiner Nullstellung. Durch die Auslenkung des Stellglieds 15 wird dessen Führungsbahn 15c exzentrisch zur Zylinderachse 1 in der Darstellung nach Figur 5 nach links hin verschwenkt. Dadurch wird die Stellplatte 3 mit den Bogengreifern 4 an ihrem nach Figur 5 linken Ende durch den Rollenhebel 9 in der einen Umfangsrichtung verschoben, während ihr anderes Ende unverschoben bleibt. Daher hat der auf den Druckzylinder D übergebene Bogen eine Schräglage, welche der entsprechenden Schräglage der Druckplatte auf dem Plattenzylinder entspricht.

In analoger Weise kann natürlich auch durch entsprechende Einstellung einer der Anschläge 20a bis 20d auf der anderen Seite die Führungsbahn 16c und damit das andere Ende der Stellplatte 3 verschoben werden, so dass der Bogen schräg in die andere Richtung verschoben wird.

Wenn auf beiden Seiten die entsprechenden Anschläge 19a und 20a, 19b und 20b usw. um den gleichen Betrag verstellt sind und daher durch die ihnen zugeordneten Nocken 24a und 25a bzw. 24b und 25b usw. um den gleichen Betrag zurückgestossen werden, dann bedeutet das, dass die beiden Stellglieder 15 und 16 durch die Hebelarme 19 und 20 um genau den gleichen Betrag in der gleichen Umfangsrichtung verstellt werden. Das hat eine reine Parallelverschiebung des Bogens zur Folge. Nur wenn aufgrund unterschiedlicher Einstellungen der gleichzeitig wirksamen Anschläge 19a und 20a, 19b und 20b usw. die beiden Enden der Stellplatte 3 um unterschiedliche Beträge verstellt werden, dann entspricht das der Justierung des betreffenden Bogens in eine Schräglage.

Die Anschläge 19a bis 19d und 20a bis 20d werden individuell so justiert, dass bei jeder Drehung des Uebergabezylinders eine individuelle Korrektur der Lage der Stellplatte 3 und damit der Lage des Bogens stattfindet, derart, dass dieser Bogen bei der Bogenübergabe zum Druckzylinder die zur Erzielung eines perfekten Druck-Registers erforderliche Lage einnimmt. Auf diese Weise haben alle Bögen nach der Bedruckung eine konstante Randbreite zwischen Vorderkante und Druckanfang.

Diese individuelle Einstellung der Anschläge 19a bis 19d bzw. 20a bis 20d erfolgt im betrachteten Beispiel durch die schematisch dargestellten Justierschrauben 28a bis 28d bzw. 29a bis 29d.

Eine derartige Einstellung der Anschläge kann entweder vor Beginn der Druckoperation aufgrund einiger Versuchsdrucke von Hand, beispielsweise mittels der schematisch dargestellten Justierschrauben, geschehen, oder aber es sind dafür Stellmotoren vorgesehen, von denen je einer einem verstellbaren Anschlag zugeordnet ist. Diese Stellmotoren werden entweder durch Tastendruck von einem Steuerpult aus betätigt oder aber als Funktion der automatisch durch Ablesung von Registermarken gemessenen Registerabweichungen gesteuert. Im Falle unbedruckter Bögen dienen dazu zum Beispiel die bei der Bedruckung aufgebrachten Registermarken, durch deren Ablesung die Positionen der nachfolgenden Bögen korrigiert werden. Wenn die ankommenden Bögen schon einen ersten Druck, zum Beispiel einen Untergrund, aufweisen, dann können im ersten Druckwerk aufgebrachte Registermarken zur automatischen Registerkorrektur dienen.

Im allgemeinen genügt es, eine maximale Verschiebung der Stellplatte 3 gegenüber dem Uebergabezylinder 2 von beispielsweise zwei Millimetern vorzusehen, weil die Justierung der Druckplatten auf dem Plattenzylinder mit einer Toleranz von maximal zwei Millimetern ohne Schwierigkeiten oder grossen Zeitaufwand möglich ist.

## Patentansprüche

1. Vorrichtung zur Uebergabe einzelner Bögen an den Druckzylinder (D) einer Bogenrotationsdruckmaschine, die einen mit N Druckplatten versehenen Plattenzylinder (P) hat, wobei N eine ganze Zahl grösser als 1 ist, mit einem mit dem Druckzylinder (D) zusammenwirkenden Uebergabezylinder (2), dessen Durchmesser 1/N des Durchmessers des Plattenzylinders (P) beträgt und der N Umdrehungen ausführt, wenn der Plattenzylinder (P) eine Umdrehung macht, mit auf dem Uebergabezylinder (2) installierten Bogengreifern (4), die einen Vorderanschlag (4a) für die ankommenden Bögen (B) aufweisen und welche durch eine steuerbare Stelleinrichtung (9, 11, 13, 15; 10, 12, 14, 16) während jeder Umdrehung des Uebergabezylinders (2) derart verstellbar sind, dass der Vorderanschlag (4a) beim Passieren der Uebergabestellung, in welcher ein Bogen an den Druckzylinder (D) übergeben wird, eine Position einnimmt, durch die das exakte Register dieses Bogens bezüglich der Position der ihn bedruckenden Druckplatte auf dem Plattenzylinder (P) eingestellt wird, dadurch gekennzeichnet, dass die Bogengreifer (4) auf einer beweglich am Uebergabezylinder (2) gelagerten Stellplatte (3) montiert sind, dass an jedem Ende dieser Stellplatte (3) die individuell steuerbarer Stelleinrichtung (9, 11, 13, 15; 10, 12, 14, 16) angreift, die bei jeder Umdrehung des Uebergabezylinders (2) das betreffende Ende der Stellplatte (3) um einen vorgebbaren Betrag in Umfangsrichtung des Uebergabezylinders (2) relativ zu diesem verschiebt, dass jede der beiden Stelleinrichtungen ein seitlich des Uebergabezylinders (2) angeordnetes Stellglied (15; 16) aufweist, das um einen ortsfesten Zapfen (17; 18) oberhalb der Achse (1) des Uebergabezylinders (2) in einer senkrecht zu dieser Achse orientierten Ebene schwenkbar aufgehängt ist, dass dieses Stellglied (15; 16) eine die Achse (1) des Uebergabezylinders (2) umgebende, ringförmige Führungsbahn (15c, 16c) aufweist und dass in jeder Seitenwand (5; 6) des Uebergabezylinders (2) je ein Rollenhebel (9; 10) schwenkbar gelagert ist, dessen eines Ende (13; 14) bei Drehung des Uebergabezylinders (2) spielfrei in der erwähnten ringförmigen Führungsbahn (15c, 16c) geführt wird und dessen anderes Ende (11; 12) dazu eingerichtet ist, das betreffende Ende der Stellplatte (3) zu verschieben, wenn sich die erwähnte Führungsbahn in einer zur Achse (1) des Uebergabezylinders (2) exzentrischen Stellung befindet.

2. Vorrichtung nach Anspruch 1, dadurch gekennzeichnet, dass der erwähnte Pollenhebel (9; 10) um eine parallel zur Achse (1) des Uebergabezylinders (2) orientierte Achse in der Seitenwand (5; 6) dieses Uebergabezylinders schwenkbar ist und dass das auf die Stellplatte (3) wirkende Ende dieses Pollenhebels ein Mitnehmer (11; 12) ist, der mit an der Stellplatte (3) befestigten, als spielfreie Führung dienenden Anschlagsteilen (7; 8) zusammenwirkt.

3. Vorrichtung nach einem der Ansprüche 1 oder 2, dadurch gekennzeichnet, dass jedes Stellglied (15; 16) unter der Wirkung einer Feder (21) gegen einen ortsfesten Anschlag (22) drückbar ist, welcher eine Nullstellung dieses Stellglieds definiert.

4. Vorrichtung nach einem der Ansprüche 1 bis 3, dadurch gekennzeichnet, dass an jedem Stellglied (15; 16) ein Hebelarm (19; 20) befestigt ist, an welchem N Anschläge (19a bis 19d; 20a bis 20d) nebeneinander angeordnet sind, welche individuell durch Justiervorrichtungen (28a bis 28d; 29a bis 29d) einstellbar sind, und dass diese verstellbaren Anschläge mit N Nocken (24a bis 24d; 25a bis 25d) zusammenwirken können, die auf einer gemeinsamen Welle (23) nebeneinander, den betreffenden Anschlägen gegenüberliegend, und im Winkelabstand von 360°/N befestigt sind, wobei die die Nocken tragende Welle (23) bei einer vollen Umdrehung des Uebergabezylinders (2) 1/N Umdrehung ausführt.

5. Vorrichtung nach Anspruch 4, dadurch gekennzeichnet, dass die individuell einstellbaren Anschläge (19a bis 19d; 20a bis 20d) mittels Justierschrauben (28a bis 28d; 29a bis 29d) oder mittels Stellmotoren einstellbar sind, die von Hand einschaltbar oder als Funktion der automatisch durch Lesen von Registermarken gemessenen Registerabweichungen steuerbar sind.

## Claims

1. A device for transferring single sheets to the impression cylinder (D) of a sheet fed rotary printing machine which has a plate cylinder (P) provided with N printing plates, N being a whole number greater than 1, having a transfer cylinder (2) which interacts with the impression cylinder (D), whose diameter is 1/N of the diameter of the plate cylinder (P) and which completes N revolutions when the plate cylinder (P) does one revolution, having sheet grippers (4) which are installed on the transfer cylinder (2), have a front stop (4a) for the arriving sheets (B) and are adjustable by a controllable setting means (9, 11, 13, 15, 10, 12 14, 16) during each revolution of the transfer cylinder (2) in such a way that, when passing through the transfer position in which a sheet is transferred to the impression cylinder (D), the front stop (4a) assumes a position by means of which the precise register of said sheet is adjusted relative to the position of the printing plate which prints it on the plate cylinder (P), characterized in that the sheet grippers (4) are mounted on a setting plate (3) mounted movably on the transfer cylinder (2), in that the individually controllable setting means (9, 11, 13, 15; 10, 12, 14, 16) engages at each end of said setting plate (3), which setting means displaces the relevant end of the setting plate (3) by a predeterminable amount relative to the transfer cylinder (2) in the circumferential direction thereof during each revolution of the transfer cylinder (2), in that each of the two setting means has an actuator (15; 16) which is arranged at the side of the transfer cylinder (2) and is suspended so as to be pivotable about a stationary journal (17; 18) above the axis (1) of the transfer cylinder (2) in a plane oriented perpendicular to said axis, in that said actuator (15; 16) has an annular guide path (15c, 16c) which surrounds the axis (1) of the transfer cylinder (2), and in that a roller lever (9; 10) is mounted pivotably in each case in each side wall (5; 6) of the transfer cylinder (2), one end (13; 14) of which roller lever is guided without clearance in the said annular guide path (15c, 16c) during rotation of the transfer cylinder (2), and the other end (11; 12) of which is set up to displace the relevant end of the setting plate (3) when the said guide path is located in an eccentric position relative to the axis (1) of the transfer cylinder (2).

2. The device as claimed in claim 1, characterized in that the said roller lever (9; 10) is pivotable about an axis oriented parallel to the axis (1) of the transfer cylinder (2) in the side wall (5; 6) of said transfer cylinder, and in that end of said roller lever acting on the setting plate (3) is a carrier (11; 12) which interacts with stop parts (7; 8) attached to the setting plate (3) and serving as a clearance-free guide.

3. The device as claimed in either of claims 1 or 2, characterized in that each actuator (15; 16) can be pressed under the effect of a spring (21) against a stationary stop (22) which defines a zero position of said actuator.

4. The device as claimed in any of claims 1 to 3, characterized in that a lever arm (19; 20) is attached to each actuator (15; 16), on which lever arm N stops (19a to 19d; 20a to 20d) are arranged adjacently and are individually adjustable by means of adjusting devices (28a to 28d; 29a to 29d), and wherein these adjustable stops can interact with N cams (24a to 24d; 25a to 25d) which are attached adjacently to a common shaft (23), located opposite the relevant stops, and at an angular interval of 360°/N, the shaft (23) bearing the cams completing 1/N revolution during one full revolution of the transfer cylinder (2).

5. The device as claimed in claim 4, characterized in that the individually adjustable stops (19a to 19d; 20a to 20d) are adjustable by means of adjusting screws (28a to 28d; 29a to 29d) or by means of setting motors which can be switched on by hand or can be controlled as a function of the register deviations which are measured automatically by reading register lays.

## Revendications

1. Dispositif de transfert de feuilles individuelles sur le cylindre d'impression (D) d'une machine d'impression rotative à la feuille, qui a un cylindre porte-plaque (P) comportant N plaques d'impression, N étant un nombre entier supérieur à 1, un cylindre de transfert (2) coopérant avec le cylindre d'impression (D), dont le diamètre vaut 1/N du diamètre du cylindre porte-plaque (P) et qui effectue N tours quand le cylindre porte-plaque (P) effectue un tour, avec des pinces à feuilles (4) montées sur le cylindre de transfert (2) qui comportent une butée avant pour les feuilles arrivant (B) et lesquelles sont réglables au moyen d'un dispositif de commande (9,11,13,15,10,12,14,16) pendant chaque tour du cylindre de transfert (2) de telle manière que la butée avant (4a), au passage de la position de transfert dans laquelle une feuille est transférée sur le cylindre d'impression (D), prend une position réglant le registre exact de ladite feuille par rapport à la plaque d'impression correspondante du cylindre porte-plaque (P), caractérisé en ce que les pinces (4) sont fixées sur une plaque de réglage (3) montée de manière mobile sur le cylindre de transfert (2), en ce que ledit dispositif de commande (9,11,13,15,10,12,14,16) est fixé à chaque extrémité de ladite plaque de réglage (3), en déplaçant d'une distance donnée à chaque tour du cylindre de transfert (2) l'extrémité concernée de la plaque (3) dans la direction périphérique du cylindre de transfert (2) par rapport à celui-ci, en ce que chacun des deux dispositifs de commande (9,11,13,15,10,12,14,16) comporte un actionneur (15;16) sur le côté du cylindre de transfert (2) fixé par un pivot (17;18) monté au dessus de l'axe (1) du cylindre de transfert (2) mobile en rotation dans un plan perpendiculaire audit axe, en ce que ledit actionneur (15;16) comporte une glissière de guidage (15c;16c) annulaire entourant ledit axe (1) du cylindre de transfert (2), en ce que dans chaque paroi latérale (5;6) du cylindre de transfert (2) un levier à galet (9;10) est monté de manière orientable, dont l'une des extrémités (13;14) est guidée sans jeu dans ladite glissière (15c;16c) pendant la rotation du cylindre de transfert (2) et dont l'autre extrémité (11;12) est arrangée pour déplacer l'extrémité concernée de la plaque (3) quand ladite glissière de guidage se trouve dans une position excentrée par rapport à l'axe du cylindre de transfert (2).

2. Dispositif selon la revendication 1, caractérisé en ce que ledit levier à galets (9;10) est mobile autour d'un axe orienté parallèlement à l'axe (1) du cylindre de transfert (2) dans la paroi latérale (5;6) dudit cylindre de transfert et en ce que l'extrémité du levier à galets agissant sur l'extrémité de la plaque (3) est un tenon d'entraînement (11;12) qui coopère avec les pièces de guidage (7;8) qui sont fixées à la plaque (3) et servent de guidage sans jeu.

3. Dispositif selon la revendication 1 ou 2, caractérisé en ce que chaque un actionneur (15;16) est appuyé sous l'effet d'un ressort (21) contre une butée fixe (22), laquelle définit une position zéro dudit actionneur.

4. Dispositif selon l'une des revendications 1 à 3, caractérisé en ce qu'un bras de levier (19;20) est fixé sur chaque actionneur (15;16), chaque bras de levier comportant N butées (19a à 19d; 20a à 20d) placées l'une à côté de l'autre, chacune étant réglable individuellement par un dispositif d'ajustement (28a à 28d; 29a à 29d) et en ce que ces butées réglables peuvent coopérer avec N cames (24a à 24d;25a à 25d) qui sont montées l'une à côté de l'autre sur un arbre commun (23) en face des butées et avec des écarts angulaires de 360°/N, l'arbre (23) portant les cames effectuant 1/N tour pendant que le cylindre de transfert (2) effectue un tour complet.

5. Dispositif selon la revendication 4, caractérisé en ce que les butées réglables individuellement (19a à 19d; 20a à 20d) sont ajustables au moyen de vis de réglage (28a à 28d; 29a à 29d) ou de moteur d'ajustement qui sont enclenchables manuellement ou commandables en fonction de l'écart mesure automatiquement par la lecture de marque de registre.
